# EUROPÄISCHE PATENTSCHRIFT

(11) **EP 0 032 687 B1**
(45) Veröffentlichungstag und Bekanntmachung des Hinweises auf die Patenterteilung: **11.05.1983**
(21) Anmeldenummer: 81100116.3
(22) Anmeldetag: 09.01.1981
(51) Int. Cl.: H01B 17/28

(54) **Hochspannungsdurchführung mit Lagen aus geprägten Isolierfolien**
High-tension feed-through with layers of imprinted insulating foils
Traversée haute-tension comportant des couches de feuilles isolantes imprimées

(30) Priorität: 18.01.1980 DE 3001779
(43) Veröffentlichungstag der Anmeldung: 29.07.1981
(73) Patentinhaber: SIEMENS AKTIENGESELLSCHAFT, 80333 München (DE)
(72) Erfinder: Matthäus, Günther, D-8521 Spardorf (DE); Ruffer, Joachim, Dr., D-8520 Erlangen (DE); Diller, Andreas, D-8605 Hallstadt (DE)

## Beschreibung

Die Erfindung bezieht sich auf eine Hochspannungsdurchführung mit auf unterschiedlichem elektrischen Potential liegenden Leiterteilen sowie mit einem zwischen diesen Leiterteilen angeordneten gewickelten Isolationskörper, der Lagen aus geprägten Isolierfolien aus einem oberhalb einer vorbestimmten Temperatur schrumpfenden Kunststoffmaterial und elektrisch leitende Potentialsteuereinlagen enthält sowie von einem besonderen Isoliermedium getränkt ist. Eine derartige Hochspannungsdurchführung ist aus der Veröffentlichung « Third International Symposium on High Voltage Engineering », Mailand (Italien), 28.-31.8.1979, Bericht 32.09 bekannt.

An den Anschlußstellen von elektrischen Einrichtungen mit hohen Betriebsspannungen von beispielsweise 100 kV und höher müssen hochspannungsführende Teile dieser Einrichtungen durch auf Erdpotential liegende Teile so isoliert hindurchgeführt werden, daß mit Sicherheit Überschläge zwischen diesen Teilen vermieden werden. Eine entsprechende Anschlußstelle stellt beispielsweise der Endverschluß eines Hochspannungskabels oder der Anschluß eines Hochspannungstransformators dar. Auch bei Wandlern und Schaltanlagen können entsprechende isolierte Durchführungen erforderlich sein.

Zur Vermeidung solcher unerwünschter Überschläge sind die auf Hochspannungspotential liegenden elektrisch leitenden Teile in den Hochspannungsdurchführungen von besonderen Durchführungsisolatoren umgeben, deren geometrische Abmessungen unter anderem durch die geforderten elektrischen Festigkeitswerte festgelegt sind.

Der aus der genannten Veröffentlichung « Third International Symposium on High Voltage Engineering bekannte Durchführungsisolator eines Kabelendverschlusses ist aus flexiblen Polypropylen-Folien gewickelt. Außerdem sind in diesen Durchführungsisolator sogenannte elektrisch leitende Potentialsteueranlagen konzentrisch zueinander und gegeneinander isoliert mit eingewickelt. Mit diesen Einlagen läßt sich eine Steuerung der Spannungsverteilung über den Durchführungsisolator und somit eine Erhöhung der Teilentladungs- und Stoßspannungsfestigkeit erreichen (vgl. z. B. P. Böning : Kleines Lehrbuch der elektrischen Festigkeit, Karlsruhe, 1955, Seiten 140 bis 142).

In dem bekannten Wickel vorhandene Spalte und Hohlräume sollen mit Schwefelhexafluorid (SFₑ) als Isoliermedium gefüllt sein, da bekanntlich die Teilentladungs-Einsatzfeldstärke in SF₆ mindestens doppelt so hoch ist wie in Luft. Die in dem Wickel vorhandene Luft muß deshalb abgepumpt und durch SFₑ ersetzt werden. Um dies zu ermöglichen bzw. zumindest zu erleichtern, ist der bekannte Wickel nicht aus glatten, sondern aus genoppten Polypropylen-Folien aufgebaut. Aufgrund der Noppung sind nämlich die in dem Wickel vorhandenen Spalte und Hohlräume praktisch untereinander verbunden und können so leichter evakuiert und dann mit dem Isoliermedium gefüllt werden.

Wird ein solcher fertig gewickelter Isolationskörper jedoch Temperaturen von oberhalb 80 °C ausgesetzt, die auch im ungestörten Betriebsfall auftreten können, so besteht die Gefahr, daß sein Wickel locker wird und dann keine ausreichende mechanische Festigkeit mehr aufweist. Dies ist darauf zurückzuführen, daß die Noppen des Folienmaterials oberhalb dieser Temperatur schrumpfen. Da sich bei der Schrumpfung der Durchmesser des Wickels verringert, können außerdem in den in ihn eingelegten Potentialsteuereinlagen Knicke auftreten, an deren Kanten dann die elektrische Feldstärke in unerwünschter Weise erhöht ist.

Da ferner die für den bekannten Wickel verwendeten geprägten Folien nur mit einer verhältnismäßig geringen Breite von beispielsweise 1 m erhältlich sind, müssen bei Durchführungen, die länger als diese Breite sind, wie z. B. bei 420 kV-Durchführungen mit einer Länge von etwa 3 m, mehrere Bahnen dieser Folien vorgesehen werden, die gegeneinander versetzt gewickelt werden müssen. Die entsprechende Wickeltechnik ist dementsprechend aufwendig.

Aufgabe der vorliegenden Erfindung ist es, den gewickelten Isolationskörper der bekannten Hochspannungsdurchführung dahingehend zu verbessern, daß sein Wickelpaket eine ausreichende mechanische Festigkeit bis zu den allgemein auftretenden maximalen Betriebstemperaturen von etwa 120°C aufweist und sich insbesondere nicht lockern und gegebenenfalls sogar verrutschen kann, falls die Hochspannungsdurchführung vertikal angeordnet wird.

Diese Aufgabe wird für eine Hochspannungsdurchführung der eingangs genannten Art erfindungsgemäß dadurch gelöst, daß geprägte Isolierfolien vorgesehen sind, die vor dem Wickelvorgang einer thermischen Schrumpfungsbehandlung unterzogen worden sind.

Durch die thermische Vorbehandlung der geprägten Folien vor dem Wickeln des Isolationskörpers wird eine gewisse Schrumpfung dieser Folien vorweggenommen. Die damit erreichten Vorteile bestehen insbesondere darin, daß der hergestellte Wickel unter Betriebsbedingungen bis zu der bei der thermischen Vorbehandlung gewählten Temperatur kaum noch schrumpft und so eine ausreichend große mechanische Festigkeit erreicht wird. Da bei der thermischen Vorbehandlung die ursprüngliche Prägung der Folie nicht vollständig beseitigt wird, sondern großenteils erhalten bleibt, ist der mit diesen Folien gewickelte Isolationskörper verhältnismäßig leicht evakuierbar und für ein Isoliermedium, wie z. B. SFg, ausreichend durchlässig.

Besonders vorteilhaft ist es darüber hinaus, wenn zwischen den Lagen aus geprägten Isolierfolien jeweils mindestens eine Lage aus glatten Isolierfolien vorgesehen ist. Mit den glatten Folien, die in wesentlich größerer Breite als die geprägten Folien hergestellt werden, läßt sich so eine weitere Erhöhung der mechanischen Festigkeit des Wickels in Längsrichtung erreichen. Da außerdem beispielsweise nur jede zweite Lage mit geprägten Folien gewickelt wird, ist die prozentuale Schrumpfung des Wickelvolumens geringer als wenn ausschließlich nur geprägte Folien wie bei der bekannten Hochspannungsdurchführung verwendet werden. Die Evakuierbarkeit bzw. Durchlässigkeit für ein Isoliermedium ist dennoch ausreichend.

Weitere vorteilhafte Ausgestaltungen der Hochspannungsdurchführung nach der Erfindung gehen aus den restlichen abhängigen Ansprüchen hervor.

Zur weiteren Erläuterung der Erfindung und deren in den abhängigen Ansprüchen gekennzeichneten Ausbildungen wird auf die Zeichnung Bezug genommen, in deren Fig. 1 eine Hochspannungsdurchführung schematisch veranschaulicht ist. Fig. 2 zeigt schematisch einen gemäß der Erfindung ausgebildeten Teil dieser Hochspannungsdurchführung.

Bei der in Fig. 1 als Längsschnitt dargestellten Hochspannungsdurchführung kann z. B. von einem Teil des Endverschlusses eines Hochspannungskabels ausgegangen sein, wie er aus der Veröffentlichung « Third International Symposium on High Voltage Engineering », Mailand, Italien, 28.-31.8.1979, Bericht 32.09 bekannt ist. Die Durchführung enthält einen zentralen Leiter 2, der z. B. ein Stahl- oder Aluminiumrohr ist und auf Hochspannungspotential, beispielsweise 200 kV bei 50 Hz, liegt. Um den Leiter ist konzentrisch ein Isolationskörper 3 angeordnet, der zwei abgeschrägte kegelmantelförmige Seitenflächen 4 und 5 und dazwischen eine zylinderförmige Mantelfläche 6 aufweist. Dieser Isolationskörper ist aus isolierenden Folien aus einem vorbestimmten Kunststoffmaterial gewickelt. In ihm sind konzentrisch zueinander und isoliert gegeneinander sogenannte Kondensatoreinlagen 7 bis 10 angeordnet, die in der Figur durch achsenparallele Linien angedeutet sind. Diese zur Potentialsteuerung dienenden Kondensatoreinlagen sind zweckmäßig so abgestuft zueinander angeordnet, daß sich längs der abgeschrägten Seitenflächen 4 und 5 des Isolationskörpers 3 von innen nach außen ein annähernd lineares Potentialgefälle ausbilden kann. Die annähernd lineare Potentialcharakteristik an den Seitenflächen 4 und 5 läßt sich dabei in bekannter Weise durch eine geeignete Wahl der radialen Abstände zwischen den einzelnen Kondensatoreinlagen sowie durch ihre axialen Längen erreichen (vgl. US-A-3462545). Die innersten leiternahen und mit 8 und 9 bezeichneten Kondensatoreinlagen liegen z. B. auf Hochspannungspotential, während sich die äußerste Kondensatoreinlage 10 an der Mantelfläche 6 mit einem elektrischen Anschluß 11 auf Erdpotential befindet.

Zur Erhöhung der Spannungsfestigkeit des Isolationskörpers 3 ist dieser von einem isolierenden Medium durchtränkt. Geeignete Medien sind z. B. spezielle Öle oder insbesondere Gase wie SF₆ oder N₂. Gemäß dem Ausführungsbeispiel nach der Figur sei eine SF₆ Tränkung des Isolationskörpers angenommen (vgl. SIGRE 1972, Paper N° 15-02).

Falls die Hochspannungsdurchführung für eine auf Tieftemperatur befindliche Einrichtung, beispielsweise für den Endverschluß eines supraleitenden Kabels, vorgesehen sein soll, kann der Isolationskörper auch von einem kryogenen Medium wie z. B. von Helium durchtränkt sein (vgl. DE-A-2 327 629).

Gemäß der Erfindung ist der Isolationskörper 3 zumindest teilweise aus geprägten Kunststoffolien gewickelt. Die entsprechende Gestaltung des Isolationskörpers 3 geht aus Fig. 2 näher hervor, in der ein entsprechendes, in Fig. 1 mit 12 bezeichnetes Teilstück des Isolationskörpers vergrößert dargestellt ist. Dabei sind mit Fig. 1 übereinstimmende Teile mit denselben Bezugszeichen versehen.

Der Isolationskörper 3 einer Hochspannungsdurchführung nach der Erfindung enthält gemäß dem in Fig. 2 als Längsschnitt dargestellten Teilstück 12 unter anderem mehrere gewickelte Lagen aus glatten Isolationsfolien, von denen einige in der Figur mit 14 bezeichnet sind. Als Folienmaterial ist beispielsweise Polypropylen oder Polyäthylen geeignet. Da solche Folien mit einer der Länge des Durchführungsisolators entsprechenden Breite herzustellen sind, können diese Lagen zweckmäßig aus nur einer einzigen Folie gewickelt werden, um so Stöße oder Überlappungen innerhalb einer Lage zu vermeiden.

Zwischen jeweils zwei Lagen aus den glatten Isolationsfolien 14 befindet sich eine Lage aus geprägten Isolationsfolien, von denen in der Figur einige mit 15 bezeichnet sind. Diese Folien sind mit einer Noppung versehen, wobei sie zwischen 300 und 700, vorzugsweise etwa 500 Noppen/cm² enthalten. Gemäß der Darstellung nach der Figur sei angenommen, daß mit dem Längsschnitt gerade alle Noppen der Isolationsfolien 15 in dem gezeigten Teilstück 12 erfaßt werden.

Die Isolationsfolien 15 bestehen aus einem Kunststoffmaterial wie z. B. Polypropylen, das oberhalb einer vorbestimmten Temperatur, die im Betriebsfall des Isolationskörpers überschritten wird, Schrumpfungserscheinungen zeigt. Derartige geprägte Folien können z. B. dadurch hergestellt werden, daß man von einer 40 j.Lm dicken Polypropylen-Folie ausgeht, die in einem Kalander bei Temperaturen zwischen etwa 120 und 150 °C bis auf 60 bis 80 j.Lm Gesamtdicke mit der Noppung versehen wird. Die bereits bei Temperaturen oberhalb von 80 °C zu beobachtende Schrumpfung dieser Noppen wird gemäß der Erfindung durch eine thermische Vorbehandlung bei Temperaturen zwischen 80 und 125 °C, vorzugsweise zwischen 100 und 120 °C, vor dem Wickeln zumindest großenteils vorweggenommen. Die Vorbehandlungstemperatur ist dabei so gewählt, daß sie in der Nähe der im Betriebsfall der Hochspannungsdurchführung sich in dem Isolationskörper 3 einstellenden maximalen Temperatur liegt. Vorzugsweise wird eine Vorbehandlungstemperatur vorgesehen, welche etwa der im Betriebsfall der Hochspannungsdurchführung in ihrem Isolationskörper 3 auftretenden maximalen Temperatur entspricht. Die damit erreichte Schrumpfung der Noppen soll höchstens die Hälfte des Dickenunterschiedes zwischen der Gesamtdicke der geprägten, thermisch jedoch noch unbehandelten Folien und der Stärke einer entsprechenden Folie ohne Prägung betragen. Mit diesen Maßnahmen erreicht man, daß der Wickel bis zu dieser Temperatur kaum noch schrumpft und so eine mechanische Festigkeit ausreichend hoch ist. Da außerdem die Gesamtdicke der geprägten Folien nach der thermischen Schrumpfungsbehandlung jeweils mindestens 20 % größer als die Stärke einer entsprechenden Folie ohne Prägung sein soll, ist eine ausreichende Durchlässigkeit des Isolationskörpers 3 für das isolierende Medium, wie z. B. für das SFₑ-Gas, gewährleistet. Die durch die Noppung der Folien 15 ausgebildeten und in der Figur mit 16 bezeichneten Hohlräume sind dann mit dem isolierenden Medium gefüllt.

Da diese geprägten Isolationsfolien 15 nur mit einer verhältnismäßig geringen Breite von beispielsweise 1 m erhältlich sind, werden bei Isolationskörpern, die länger als 1 m sind, mehrere Bahnen erforderlich, die zweckmäßig gegeneinander versetzt gewickelt werden. Hierbei können vorteilhaft die geprägten Folien einer Lage auf Stoß gewickelt sein. Eine solche Wicklung ist ohne besondere technische Schwierigkeiten durchführbar. In der Figur sind einige entsprechende Stoßstellen angedeutet und mit 17 bezeichnet.

Aus Fig. 2 ist ferner eine mit 10 bezeichnete Kondensatorsteuereinlage ersichtlich. Diese Kondensatorsteuereinlage kann beispielsweise eine dünne Folie aus einem Metall, wie z. B. Aluminium, sein. Auch mit einem entsprechenden Metall kaschierte Folien aus einem Kunststoff wie Polyvinylchlorid (PVC), Polyäthylen (PE), Polypropylen (PP) oder Polycarbonat (PC) sind als Potentialsteuereinlagen geeignet.

Gemäß dem Ausführungsbeispiel nach den Figuren ist davon ausgegangen, daß ein auf Hochspannungspotential liegender elektrischer Leiter zentral angeordnet und von ihn umgebenden, auf Erdpotential liegenden Leiterteilen durch den Isolationskörper nach der Erfindung getrennt ist. Die Hochspannungsdurchführung nach der Erfindung ist jedoch ebensogut auch für elektrische Einrichtungen geeignet, bei denen an der Außenseite Hochspannungspotential und innen Erdpotential anliegen.

## Patentansprüche

1. Hochspannungsdurchführung mit auf unterschiedlichem elektrischen Potential liegenden Leiterteilen sowie mit einem zwischen diesen Leiterteilen angeordneten gewickelten Isolationskörper (3), der Lagen aus geprägten Isolierfolien (15) aus einem oberhalb einer vorbestimmten Temperatur schrumpfenden Kunststoffmaterial und elektrisch leitende Potentialsteuereinlagen (7 bis 10) enthält sowie von einem besonderen Isoliermedium getränkt ist, gekennzeichnet durch geprägte Isolierfolien (15), die vor dem Wickelvorgang einer thermischen Schrumpfungsbehandlung unterzogen worden sind.

2. Hochspannungsdurchführung nach Anspruch 1, dadurch gekennzeichnet, daß zwischen den Lagen aus geprägten Isolierfolien (15) jeweils mindestens eine Lage aus glatten lsolierfolien (14) vorgesehen ist.

3. Hochspannungsdurchführung nach Anspruch 1 oder 2, gekennzeichnet durch eine Schrumpfung jeder geprägten Isolierfolie (15) um höchstens die Hälfte des Dickenunterschiedes zwischen der Gesamtdicke der geprägten, thermisch noch unbehandelten Folie und der Stärke einer entsprechenden Folie ohne Prägung.

4. Hochspannungsdurchführung nach einem der Ansprüche 1 bis 3, gekennzeichnet durch geprägte Isolierfolien (15) aus Polypropylen mit 300 bis 700, vorzugsweise etwa 500 Noppen/cm².

5. Hochspannungsdurchführung nach einem der Ansprüche 1 bis 4, gekennzeichnet durch eine thermische Schrumpfungsbehandlung bei einer Temperatur, welche der im Betriebsfall der Hochspannungsdurchführung in ihrem Isolationskörper (3) auftretenden maximalen Temperatur zumindest angenähert ist.

6. Hochspannungsdurchführung nach Anspruch 5, gekennzeichnet durch eine thermische Schrumpfungsbehandlung bei einer Temperatur über 80 °C, vorzugsweise über 100 °C.

7. Hochspannungsdurchführung nach Anspruch 5 oder 6, gekennzeichnet durch eine thermische Schrumpfungsbehandlung bei einer Temperatur unter 125°C, vorzugsweise unter 120 °C.

8. Hochspannungsdurchführung nach einem der Ansprüche 1 bis 7, gekennzeichnet durch geprägte Isolierfolien (15), deren jeweilige Gesamtdicke nach der thermischen Schrumpfungsbehandlung mindestens 20 % größer ist als die Stärke einer entsprechenden Folie ohne Prägung.

## Claims

1. A high voltage duct comprising conductive elements which are at different electric potentials and a wound insulating body (3) which is arranged between these conductive elements and which includes layers of embossed insulating films (15) made of a synthetic resin material which shrinks above a predetermined temperature and electrically conductive potential control inserts (7 to 10), and is impregnated with a specific insulating medium, characterised by embossed insulating films (15) which have been subjected to a thermal shrinkage treatment prior to the winding operation.

2. A high voltage duct according to Claim 1, characterised in that at least one layer of smooth insulating film (14) is in each case arranged between the layers of embossed insulating films (15).

3. A high voltage duct according to Claim 1 or Claim 2, characterised by the shrinkage of each embossed insulating film (15) by a maximum of half the difference in thickness between the overall thickness of the embossed film which has not been thermally treated and the thickness of a corresponding unembossed film.

4. A high voltage duct according to one of Claims 1 to 3, characterised by embossed insulating films (15) of polypropylene, having 300 to 700, and preferably about 500, bosses/cm².

5. A high voltage duct according to one of Claims 1 to 4, characterised by a thermal shrinkage treatment carried out at a temperature which at least approximates to the maximum temperature which occurs in the insulating body (3) of the high voltage duct during operation thereof.

6. A high voltage duct according to Claim 5, characterised by a thermal shrinkage treatment carried out at a temperature of above 80 °C, preferably above 100 °C.

7. A high voltage duct according to Claim 5 or Claim 6, characterised by a thermal shrinkage treatment carried out at a temperature of below 125 °C, preferably below 120 °C.

8. A high voltage duct according to one of Claims 1 to 7, characterised by embossed insulating films (15), the overall thickness of which after the thermal shrinkage treatment is at least 20 % greater than the thickness of a corresponding unembossed film.

## Revendications

1. Traversée haute tension, comportant des éléments de conducteurs portés à des potentiels électriques différents, ainsi qu'un corps isolant bobiné (3) disposé entre ces éléments de conducteurs et comportant des couches de feuilles isolantes gaufrées (15) d'une matière plastique rétractable au-dessus d'une température prédéterminée ainsi que des intercalaires (7 à 10) électriquement conducteurs et contrôlant le potentiel, et qui est imprégné d'un milieu isolant, caractérisée par des feuilles isolantes gaufrées (15) qui, avant l'opération de formation de la bobine, ont été soumises à un traitement thermique de retrait.

2. Traversée haute tension selon la revendication 1, caractérisée par le fait qu'entre les couches de feuilles isolantes gaufrées (15), on prévoit respectivement une couche de feuilles isolantes lisses (14).

3. Traversée haute tension selon la revendication 1 ou 2, caractérisée par un retrait de chaque feuille isolante (15) égale à au moins la moitié de la différence d'épaisseur entre l'épaisseur totale des feuilles gaufrées et non encore traitées thermiquement et l'épaisseur d'une feuille correspondante sans gaufrage.

4. Traversée haute tension selon l'une des revendications 1 à 3, caractérisée par des feuilles isolantes gaufrées (15) en polypropylène à 300 à 700, de préférence à 500 rugosités/cm².

5. Traversée haute tension selon l'une des revendications 1 à 4, caractérisée par un traitement thermique de retrait à une température qui est au moins voisine à la température maximale qui apparaît, dans le cas du fonctionnement de la traversée haute tension, dans le corps isolant de cette dernière.

6. Traversée haute tension selon la revendication 5, caractérisée par un traitement thermique de retrait à une température supérieure à 80 °C, de préférence supérieure à 100 °C.

7. Traversée haute tension selon la revendication 5 ou 6, caractérisée par un traitement thermique de retrait à une température située en dessous de 125 °C, de préférence en dessous de 120 °C.

8. Traversée haute tension selon l'une des revendications 1 à 7, caractérisée par des feuilles isolantes gaufrées (15) dont l'épaisseur totale respective, après le traitement thermique de retrait, est au moins de 20 %, supérieure à l'épaisseur d'une feuille correspondante non gaufrée.
